# FASCICULE DE BREVET EUROPEEN

(11) **EP 1 102 148 B1**
(45) Date de publication et mention de la délivrance du brevet: **04.05.2005**
(21) Numéro de dépôt: 00403128.2
(22) Date de dépôt: 10.11.2000
(51) Int. Cl.: G05F 3/30

(54) **Dispositif générateur de tension corrigé à basse température.**
Niedrigtemperaturkorrigierte Spannungsgeneratoreinrichtung
Low temperature corrected voltage generating device

(30) Priorité: 15.11.1999 FR 9914284
(43) Date de publication de la demande: 23.05.2001
(73) Titulaire: STMicroelectronics S.A., 92120 Montrouge (FR)
(72) Inventeur: Migliavacca, Paolo, 31410 Mauzac (FR)
(74) Mandataire: Weber, Etienne Nicolas

(56) Documents cités:
- EP-A- 0 552 964
- US-A- 4 939 442
- US-A- 5 291 122
- US-A- 5 359 233
- US-A- 5 373 226

## Description

### DOMAINE TECHNIQUE

La présente invention concerne un dispositif générateur de tension constante, corrigé à basse température, et plus particulièrement un tel dispositif incluant un générateur de tension de référence de type « band-gap ».

On entend par générateur de type « band-bap » un générateur présentant une tension sensiblement linéaire, et en particulier constante avec la température. Un tel générateur met à profit une dépendance en température de la tension existant aux bornes d'une ou de plusieurs jonctions de semiconducteurs. La dénomination « band-gap » provient du fait que cette tension est fonction de la largeur de la bande interdite (band-gap) du ou des semiconducteur(s).

Un générateur de type « band gap » est illustré par le document US 5 291 122. Il inclut en série avec un transistor Q1 dont le collecteur est relié à une entrée d'un amplificateur 2 et dont la base est reliée à la sortie 4 de l'amplificateur, un ensemble de résistances avec une résistance R2 a bas coefficient de température montée en série avec un ensemble parallèle ayant une résistance R4 à bas coefficient de température et une résistance R3 à haut coefficient de température. Un autre transistor Q2 possède le même montage à l'exception du fait qu'il est relié à l'autre entrée de l'amplificateur 2.

Tout comme les générateurs de type « band-gap », le dispositif de l'invention trouve des applications dans les domaines de la microélectronique et de l'électronique intégrée. A titre d'exemple, le dispositif de l'invention peut être utilisé comme générateur de tension de consigne pour un convertisseur analogique-numérique ou pour des systèmes superviseurs de tension d'alimentation et de batteries.

### ÉTAT DE LA TECHNIQUE ANTÉRIEURE

Les générateurs de tension de référence et en particulier les générateurs de type band-gap ne sont généralement pas en mesure de débiter des courants forts. Aussi, ces générateurs sont-ils souvent associés à un amplificateur, de. façon à former un dispositif capable de fournir un courant plus important à tension constante.

Un tel dispositif est illustré schématiquement par la figure 1.

Sur ce schéma, la référence 10 désigne un générateur de tension de référence de type « band-gap ». La description détaillée d'un tel générateur n'est pas donnée ici dans la mesure où de tels générateurs sont bien connus en soi. On peut se reporter à titre d'illustration, par exemple, au document (1), du même inventeur, dont la référence est précisée à la fin de la description.

Le générateur de tension de référence 10, est connecté entre une borne de masse 22 et une entrée d'un amplificateur. Dans l'exemple de la figure, le générateur 10 est connecté à une entrée non inverseuse 24+ d'un amplificateur opérationnel 26. Dans la suite du texte, la tension délivrée par le générateur de tension de référence est notée V_{REF}.

La tension délivrée par le dispositif générateur de tension constante complet est disponible en une borne de sortie 28 de l'amplificateur et est notée V_{OUT}.

Un pont diviseur 30 est formé d'une première résistance 31 de valeur R₁ en série avec une deuxième résistance 32 de valeur R₂. Il est connecté entre la borne de sortie 28 et la borne de masse 22. Un noeud 34, entre les première et deuxième résistance est reliée à l'entrée inverseuse 24- de l'amplificateur 26, pour y délivrer la tension divisée en tant que tension de contre réaction (feedback).

La tension de sortie V_{OUT} disponible est telle que :${\text{V}}_{\text{OUT}} {\text{= V}}_{\text{REF}} \text{.} \frac{{\text{R}}_{\text{1}} {\text{+ R}}_{\text{2}}}{{\text{R}}_{\text{2}}}$ soit

Le générateur de tension de référence 10 peut être ajusté pour que la tension V_{REF} soit sensiblement constante avec la température dans une gamme de température assez large. Toutefois, on observe que la valeur V_{REF} de la tension de référence présente un défaut de linéarité dû à un terme de deuxième ordre du développement en température, qui se caractérise par un comportement en température dit « en cloche ».

Ce comportement est illustré par la figure 2 qui indique, en échelle arbitraire, la valeur de la tension V_{REF}, en ordonnée, en fonction de la température, reportée en abscisse.

On peut observer que le comportement en cloche se manifeste notamment par une inflexion négative de la courbe de tension pour des températures faibles. Une telle inflexion se produit aussi pour des températures élevées.

La figure 2 indique également la valeur de la tension de sortie V_{OUT} du dispositif complet. Celle-ci reproduit, à une translation près, le comportement en cloche de la tension V_{REF}. Ce comportement de la tension de sortie V_{OUT} peut être expliqué par l'évolution identique avec la température des première et deuxième résistances qui présentent sensiblement les mêmes coefficients de température. En d'autres termes, le rapport $\frac{{\text{R}}_{\text{2}}}{{\text{R}}_{\text{1}}}$ dans l'équation (1) reste constant quelle que soit la température.

Le défaut de linéarité du deuxième ordre du générateur de tension de référence (V_{REF}) et de la tension de sortie (V_{OUT}) du dispositif générateur de tension complet, est finalement répercutée sur les appareils qui sont équipés d'un tel dispositif, et qui sont susceptibles de fonctionner, non seulement à des températures ambiantes, mais aussi dans une gamme de températures basses.

### EXPOSÉ DE L'INVENTION

L'invention a pour but de proposer un dispositif générateur de tension pour lequel le défaut de linéarité du deuxième ordre évoqué ci-dessus est corrigé, notamment à basse température.

Pour atteindre ce but, l'invention a plus précisément pour objet un dispositif générateur de tension constante, corrigé à basse température tel que défini dans la revendication 1 - Il comprend:
◆ un générateur de tension de référence présentant dans une gamme de températures basses un défaut de linéarité du deuxième ordre,
◆ un amplificateur connecté entre le générateur de tension de référence et une borne de sortie,
◆ un diviseur de tension, connecté à la borne de sortie et relié à une entrée de l'amplificateur pour fournir à l'amplificateur une tension de contre-réaction.

Le diviseur de tension comprend au moins une première résistance en série avec un élément présentant, au moins dans ladite gamme de températures basses, une impédance avec un comportement de dépendance en température différent de celui de la première résistance, de façon à fournir une contre-réaction plus faible dans ladite gamme de températures basses, et une contre-réaction plus forte en dehors de ladite gamme.

L'élément en série avec la première résistance peut être un élément passif, tel que, par exemple, une deuxième résistance présentant un coefficient de température différent de celui de la première résistance.

Selon une autre possibilité, le diviseur de tension peut aussi comporter au moins un élément actif dont la caractéristique avec la température est différent de celui de la résistance.

Grâce à ces caractéristiques le diviseur de tension produit une tension de contre-réaction qui varie avec la température et qui permet de corriger partiellement ou totalement le comportement en « cloche » du générateur de référence.

La valeur de la première résistance du diviseur, de même que les caractéristiques du générateur de tension référence peuvent être ajustés de telle façon à obtenir une correction optimale.

En particulier, la pente, et donc le terme du premier ordre de dépendance en température de la tension de référence délivrée par le générateur de tension de référence, peuvent être ajustés de telle façon que la tension de référence soit constante avec la température, aux erreurs de linéarité des deuxième et troisième ordres près.

La première résistance du diviseur de tension peut présenter une valeur qui est ajustée en fonction du défaut de deuxième ordre du générateur de tension de référence, de façon à obtenir à la borne de sortie, une tension quasi-constante avec la température (il ne reste que le troisième ordre).

Selon une réalisation particulière du dispositif, dans lequel l'élément en série avec la première résistance est actif, celui-ci peut comporter un ou plusieurs transistors bipolaires. Le ou les transistors sont alors connectés en série avec la première résistance du diviseur de tension par les bornes de collecteur et d'émetteur. Ils sont par ailleurs polarisés pour fonctionner en régime saturé pour des températures supérieures ou égales aux températures de la gamme de température basse.

Bien que l'élément actif puisse comporter plusieurs transistors en chaîne ou en parallèle, la description qui suit se réfère, pour des raisons de simplification, à un seul de ces transistors.

Le caractère non-linéaire en température du transistor bipolaire, mis à profit dans le cas de la réalisation évoquée ci-dessus, tient au fait qu'un transistor bipolaire alimenté à courant de collecteur constant présente une saturation plus forte lorsque sa température de fonctionnement est plus grande.

Idéalement, le transistor peut être polarisé de façon à se trouver à la limite du régime de saturation dans la gamme de températures basses, et de façon à être fortement saturé lorsque la température est supérieure à la gamme de températures basses.

La gamme de températures basses considérée est, par exemple, comprise entre -60°C et +25°C. D'autres gammes de températures peuvent être prises en compte en modifiant de façon correspondante la polarisation du transistor.

La polarisation du transistor bipolaire peut faire appel, par exemple, à une source de courant, qui est connectée à sa base et qui fixe son point de fonctionnement.

Lorsque plusieurs transistors sont utilisés comme élément non-linéaire, les bases de l'ensemble de ces transistors peuvent être pilotées par la source de courant.

D'autres caractéristiques et avantages de l'invention ressortiront de la description qui va suivre en référence aux figures des dessins annexés. Cette description est donnée à titre purement illustratif.

### BRÈVE DESCRIPTION DES DESSINS

La figure 1, déjà décrite, est une représentation schématique simplifiée d'un dispositif générateur de tension de type connu.
La figure 2, déjà décrite, est un graphique indiquant en échelle arbitraire, l'évolution de la tension délivrée par un générateur de tension de référence et par le dispositif complet de la figure 1, en fonction de la température.
La figure 3 est une représentation schématique amplifiée d'un dispositif générateur de tension conforme à l'invention.
La figure 4 est un graphique indiquant, en échelle arbitraire, l'évolution de la tension délivrée par le dispositif de la figure 3.
La figure 5 est une représentation schématique simplifiée d'une réalisation particulière du dispositif de l'invention.
La partie A de figure 6 est un graphique indiquant, pour différentes températures, les caractéristiques du courant de collecteur en fonction d'une tension émetteur-collecteur d'un transistor bipolaire utilisé dans le dispositif de la figure 5.
La partie B de la figure 6 est un graphique indiquant les variations de la tension émetteur-collecteur du transistor bipolaire de la figure 5, en fonction de sa température de fonctionnement.

### EXPOSÉ DÉTAILLÉ DE MODES DE RÉALISATION PARTICULIERS

La figure 3 montre de façon simplifiée les principaux éléments d'un dispositif générateur de tension constante conforme à l'invention.

Sur cette figure, des parties identiques, similaires ou équivalentes à celles de la figure 1 portent les mêmes références auxquelles on a ajouté 100.

La description détaillée de ces parties n'est pas reprise ici, mais il est possible de se reporter à la description qui précède en relation avec la figure 1.

On peut observer que le pont diviseur 130 comporte toujours une première résistance 132 qui relie la borne de masse 122 à l'entrée inverseuse 124 de l'amplificateur 126. La première résistance est cependant reliée en un noeud 134 à un élément 150 ; en série entre la borne de sortie 128 et la borne de masse 122. Conformément à l'invention, l'élément 150 présente une impédance avec un comportement de dépendance en température différent de celui de la première résistance.

Dans la suite du texte l'impédance de l'élément 150 est notée R_{X} et la tension à ses bornes est notée V_{X}.

En considérant que l'amplificateur 126 est un amplificateur opérationnel idéal, on peut noter :${\text{V}}_{\text{OUT}} {\text{= V}}_{\text{REF}} {\text{+ V}}_{\text{X}}$ soit

Cette expression est à rapprocher de l'équation (1) donnée en référence à la figure 1.

Toutefois, il convient de noter que, contrairement au rapport $\frac{{\text{R}}_{\text{2}}}{{\text{R}}_{\text{1}}}$ de l'équation (1), qui reste constant, le rapport $\frac{{\text{R}}_{\text{X}}}{{\text{R}}_{\text{1}}}$ varie avec la température en raison de la différence des comportements de dépendance en température.

En particulier la valeur R_{X} diminue moins rapidement que la valeur R₁ lorsque la température décroît. La tension V_{X}, apportée par les éléments R_{X} et R₁ de contre réaction tend ainsi à diminuer moins rapidement lorsque la température décroît, et en particulier dans une gamme de températures basses, comme cela apparaîtra plus loin dans la description.

Cette contribution de la contre réaction dans le comportement en température permet de compenser au moins en partie le défaut de linéarité du générateur de tension de référence 110. La compensation peut être ajustée en fonction du générateur de référence 110, notamment en modifiant la valeur R₁ de la première résistance 132. La tension de référence V_{REF} (élément 110) développée en température, présente un terme du premier ordre et un terme du deuxième ordre. Il en va de même pour la tension V_{X} en raison du rapport R_{X}/R₁. En agissant sur R₁, il est possible de modifier les coefficients du premier et du deuxième ordres (ensembles) de V_{X} de façon à compenser, voire annuler, le terme du deuxième ordre de V_{REF}. (En agissant sur la résistance ajustable 215 de la figure 5 décrite ultérieurement, il est possible d'agir seulement sur le premier ordre de V_{REF} pour compenser le premier ordre trouvé de V_{X}).

La figure 4 indique en échelle arbitraire, et en fonction de la température, la tension de sortie V_{OUT} délivrée par le dispositif de la figure 3 en sa borne de sortie 128. La tension de sortie est indiquée par un trait plein.

A titre de comparaison, la tension de sortie délivrée par un dispositif conforme à la figure 1 est reportée en trait discontinu.

On constate que le dispositif de l'invention permet de maintenir une tension sensiblement constante dans une gamme de températures basses, en corrigeant, pour ces températures, le comportement « en cloche », mis en évidence à la figure 2.

Selon un exemple chiffré, des variations de la tension V_{OUT} pour une excursion de température entre -40°C et 85°C est de l'ordre de 3 mV avec un dispositif de l'art antérieur conforme à la figure 1. Cette variation de V_{OUT} peut être limitée à 1,5 mV avec le dispositif de l'invention conforme à la figure 3, pour la même valeur nominale de la tension de sortie.

La figure 5 décrite ci-après correspond à une réalisation particulière du dispositif de la figure 3, dans lequel un élément non-linéaire est formé pour l'essentiel par un transistor bipolaire de type pnp.

Sur cette figure, des éléments équivalents à ceux de la figure 3 portent les mêmes références auxquelles on a encore ajouté 100.

L'amplificateur 226 est simplement indiqué avec un transistor 227 qui en forme l'étage de sortie.

L'étage d'entrée de l'amplificateur est formé par un transistor d'entrée 211 qui est commun à l'amplification et à un générateur de tension de référence 210.

Le générateur de tension de référence comporte un générateur de tension 212 délivrant une tension notée ΔV_{BE}, et aux bornes duquel est connectée une première résistance 213, dite de référence, et ayant une valeur R_{B}.

Le générateur de tension 212 n'est pas décrit ici de façon détaillée dès lors que sa structure est en elle-même connue dans l'état de la technique. On peut se référer, par exemple, au document (1) évoqué dans la partie introductive de la description.

Le générateur 212 et la première résistance de référence 213 sont en série avec une deuxième résistance de référence 214, de valeur R_{A} et une résistance ajustable 215 de valeur R_{C}. Les résistances sont connectées entre l'émetteur du transistor d'entrée 211 et la borne de masse 222.

L'ensemble formé par le générateur de tension 212, les résistances 213, 214, 215 et le transistor 211 forment un générateur de type "band-gap".

La tension de référence V_{REF} délivrée par le générateur de tension de référence 210 est donc telle que :${\text{V}}_{\text{REF}} {\text{= V}}_{\text{BE211}} {\text{+ ΔV}}_{\text{BE}} \text{.} \frac{{\text{R}}_{\text{A}} {\text{+ R}}_{\text{B}} {\text{+ R}}_{\text{C}}}{{\text{R}}_{\text{B}}} \text{.}$

Dans cette expression V_{BE211} est la tension base-émetteur du transistor d'entrée 211.

La tension V_{REF} est donc entièrement définie par la polarisation du transistor d'entrée 211 qui dépend des valeurs de ΔV_{BE}, R_{A}, R_{B} et R_{C}.

Le comportement en température de V_{REF} peut être modifié en ajustant la valeur R_{C} de la résistance ajustable 215. Le comportement est sensiblement linéaire, aux défauts de linéarité près (« en cloche »).

La référence 229 désigne de façon générale une boucle de contre-réaction qui relie la borne de sortie 218 de l'amplificateur 226 à une borne d'entrée 224 constituée par la base du transistor d'entrée 211.

La boucle de contre-réaction 229 comprend un diviseur de tension 230 avec une résistance 232 en série avec un transistor bipolaire 250 qui constitue ici un élément actif à coefficients de dépendance en température différents de ceux de la résistance 232.

L'émetteur du transistor 250 est relié à la borne de sortie 218 et son collecteur est relié à la résistance 232 par l'intermédiaire d'un noeud 234, connecté à l'entrée 224 de l'amplificateur 226. La résistance 232 relie le noeud 234 à la borne de masse 222.

En agissant sur la valeur de Rc et sur la valeur de la résistance 232, il est possible de compenser, c'est-à-dire sensiblement annuler les premier et deuxième termes d'un développement en température de la tension de sortie V_{OUT}.

Une source de courant 260, construite autour de quatre transistors 261, 262, 263, 264 et d'une résistance 265, est alimentée entre la borne de sortie 218 et la borne de masse. La source de courant 260 est connectée à la base du transistor bipolaire 250 selon un montage de type miroir de courant qui permet de fixer un courant de base déterminé. Ce courant est fixé pour faire fonctionner le transistor 250 en régime saturé.

Le caractère non-linéaire de la tension V_{CE} du transistor est illustré par les parties A et B de la figure 6, décrites ci-après.

La partie A indique en ordonnée les valeurs du courant de collecteur du transistor 250, du diviseur de tension, exprimé en 10⁻⁶ Ampère, en fonction de la tension émetteur-collecteur (V_{EC}) exprimée en Volt.

Trois courbes 301, 302, 303 sont représentées et correspondent respectivement à la caractéristique du transistor 250 pour des températures de -60°C, +50°C et +160°C.

Trois points de fonctionnement 311, 312 et 313 sont considérés pour un courant I_{C} fixé par la source de courant. On constate que le courant I_{C} n'est pas rigoureusement identique pour les différentes températures. Ses variations sont cependant suffisamment faibles et linéaires pour pouvoir être négligées en première approximation.

Les points de fonctionnement sont fixés par le courant de base du transistor, de telle façon que le point de fonctionnement 311 à une température de -60°C est à la limite de la zone de saturation du transistor 250. Les autres points de fonctionnement, correspondant à des températures plus élevées, sont dans des zones de forte saturation du transistor.

La partie B de la figure 6 montre l'évolution de la tension émetteur-collecteur (V_{EC}) du transistor 250 en fonction de la température. L'échelle des tensions de la partie B est identique à celle de la partie A et les tensions correspondant aux points de fonctionnement 311, 312 et 313 y sont reportés.

La partie B de la figure 6 permet de mettre en évidence l'évolution non-linéaire de la tension aux bornes du transistor 250 en fonction de la température, pour un courant constant en première approximation.

Cette évolution non-linéaire est mise à profit, grâce à l'invention pour corriger le défaut de linéarité du second ordre (c'est-à-dire le deuxième ordre du développement en température) du générateur de tension de référence 210.

Cette correction peut être ajustée finement en modifiant les valeurs R₁ et R_{C} de la première résistance dans le diviseur de tension et dans le générateur de tension de référence.

### Document cité :

**(1)** FR-A-2 767 207

## Revendications

1. Dispositif générateur de tension corrigé dans une gamme de températures basses comprise entre - 60°C et +25°C comprenant :
◆ un générateur de tension de référence (110, 210) présentant dans la gamme de températures basses un défaut de linéarité,
◆ un amplificateur (126, 226) connecté entre le générateur de tension de référence et une borne de sortie (128, 228),
◆ un diviseur de tension comportant au moins une première résistance (132, 232) en série avec un élément (150, 250), le diviseur étant relié à une entrée de l'amplificateur,
**caractérisé en ce que** le diviseur de tension est monté entre la borne de sortie (128, 228) et une borne de masse (122, 222) pour fournir à l'amplifcateur une tension de contre-réaction, et **en ce que** l'élément présente au moins dans ladite gamme de températures basses, une impédance avec un comportement de dépendance en température différent de celui de la première résistance de façon à fournir une contre-réaction plus faible dans ladite gamme de température basses.

2. Dispositif selon la revendication 1, dans lequel ledit élément (150) est une deuxième résistance avec un coefficient de température différent de celui de la première résistance.

3. Dispositif selon la revendication 1, dans lequel ledit élément (250) présente au moins dans la gamme de températures basses un comportement en tension non-linéaire avec la température.

4. Dispositif selon la revendication 1, dans lequel la première résistance (132, 232) du diviseur de tension présente une valeur ajustée en fonction du défaut de linéarité du générateur de tension de référence (110, 210), de façon à obtenir à la borne de sortie une tension sensiblement linéaire avec la température.

5. Dispositif selon la revendication 4, dans lequel le générateur (210) de type « band-gap » délivre une tension sensiblement linéaire avec la température.

6. Dispositif selon la revendication 3, dans lequel l'élément actif (250) comprend au moins un transistor bipolaire connecté en série avec la première résistance du diviseur de tension par ses bornes de collecteur et d'émetteur, le transistor fonctionnant en régime saturé pour des températures supérieures ou égales aux températures de la gamme de températures basses.

7. Dispositif selon la revendication 6, comprenant une source de courant (260), connectée à la base du transistor bipolaire pour fixer un point de fonctionnement du transistor.

## Patentansprüche

1. Vorrichtung zum Erzeugen einer korrigierten Spannung in einem zwischen -60°C und +25°C liegenden Niedertemperaturbereich, mit:
einem Bezugsspannungsgenerator (110,210), der in dem Niedertemperaturbereich einen Linearitätsmangel aufweist,
einem Verstärker (126,226), der zwischen den Bezugsspannungsgenerator und eine Ausgangsklemme (128,228) geschaltet ist,
einem Spannungsteiler, der mindestens einen ersten, in Reihe mit einem Element (150,250) geschalteten Widerstand (132,232) aufweist, wobei der Teiler mit einem Eingang des Verstärkers verbunden ist,
**dadurch gekennzeichnet, dass** der Spannungsteiler zwischen der Ausgangsklemme (128,228) und einer Masseklemme (122,222) angebracht ist, um dem Verstärker eine Gegenreaktionsspannung zu liefern, dass das Element zumindest in dem Niedertemperaturbereich eine Impedanz mit einem temperaturabhängigen Verhalten aufweist, das sich von demjenigen des ersten Widerstands so unterscheidet, dass in dem Niedertemperaturbereich eine schwächere Gegenreaktion erfolgt.

2. Vorrichtung nach Anspruch 1, wobei das Element (150) ein zweiter Widerstand mit einem von dem ersten Widerstand unterschiedlichen Temperaturkoeffizienten ist.

3. Vorrichtung nach Anspruch 1, wobei das Element (250) zumindest in dem Niedertemperaturbereich ein Spannungsverhalten zeigt, das nicht-linear zu der Temperatur ist.

4. Vorrichtung nach Anspruch 1, wobei der erste Widerstand (132,232) des Spannungsteilers einen Wert aufweist, der in Abhängigkeit von dem Linearitätsmangel des Bezugsspannungsgenerators (110,210) derart angepasst ist, dass an der Ausgangsklemme eine Spannung erhalten wird, die im wesentlichen linear zu der Temperatur ist.

5. Vorrichtung nach Anspruch 4, wobei der Generator (210) vom "Band-Gap"-Typ eine Spannung liefert, die im wesentlichen linear zu der Temperatur ist.

6. Vorrichtung nach Anspruch 3, wobei das aktive Element (250) mindestens einen bipolaren Transistor umfasst, der in Reihe mit dem ersten Widerstand des Spannungsteilers über seine Kollektor- und Emitteranschlüsse verbunden ist, wobei der Transistor bei Temperaturen, die höher oder gleich den Temperaturen des Niedertemperaturbereichs sind, im gesättigten Zustand arbeitet.

7. Vorrichtung nach Anspruch 6, mit einer Stromquelle (260), die mit der Basis des bipolaren Transistors verbunden ist, um einen Funktionspunkt des Transistors festzulegen.

## Claims

1. Voltage generator device corrected in a low temperature range between -60°C and +25°C comprising:
- a reference voltage generator (110, 210) having a linearity error in a low temperature range,
- an amplifier (126, 226) connected between the reference voltage generator and an output terminal (128, 228),
- a voltage divider (130, 230), having at least one first resistor (132, 232) in series with an element (150, 250), the divider being connected to an input of the amplifier,
**characterized in that** the voltage divider is connected between the output terminal (128, 228) and an earth terminal (122, 222) for supplying the amplifier with a feedback voltage and **in that** the element has at least in said low temperature range, an impedance with a temperature dependence behaviour different from that of said first resistor so as to supply a lower feedback in said low temperature range.

2. Device according to claim 1, wherein said element (150) is a second resistor with a temperature coefficient different from that of the first resistor.

3. Device according to claim 1, wherein said element (250) has, at least in the low temperature range, a nonlinear voltage behaviour with the temperature.

4. Device according to claim 1, wherein the first resistor (132, 232) of the voltage divider has a value adjusted as a function of the linearity error of the reference voltage generator (110, 210), so as to obtain a voltage substantially linear with the temperature at the output terminal.

5. Device according to claim 4, wherein the band gap-type generator (210) is adjusted to deliver a voltage substantially linear with the temperature.

6. Device according to claim 3, wherein the active element (250) comprises at least one bipolar transistor connected in series with the first resistor of the voltage divider by its collector and emitter terminals, the transistor being polarized so as to function under saturation conditions for temperatures equal to or higher than the temperatures of the low temperature range.

7. Device according to claim 6, comprising a power supply (26) connected to the base of the bipolar transistor for fixing an operating point of the transistor.
